# EUROPÄISCHE PATENTSCHRIFT

(11) **EP 1 731 340 B1**
(45) Veröffentlichungstag und Bekanntmachung des Hinweises auf die Patenterteilung: **11.03.2009**
(21) Anmeldenummer: 06011698.5
(22) Anmeldetag: 07.06.2006
(51) Int. Cl.: B60H 1/22

(54) **Elektrische Heizeinrichtung**
Electric heating device
Appareil de chauffage électrique

(30) Priorität: 07.06.2005 DE 102005026238
(43) Veröffentlichungstag der Anmeldung: 13.12.2006
(73) Patentinhaber: Catem GmbH & Co. KG, 76863 Herxheim bei Landau (DE)
(72) Erfinder: Clade, Michael, 67245 Lambsheim (DE)
(74) Vertreter: Grünecker, Kinkeldey, Stockmair & Schwanhäusser Anwaltssozietät

(56) Entgegenhaltungen:
- EP-A- 1 457 367
- EP-A- 1 621 378
- DE-A1- 19 911 547
- US-A- 5 057 672

## Beschreibung

Die vorliegende Erfindung betrifft eine elektrische Heizeinrichtung mit einem Rahmen, in dem ein unter Federvorspannung gehaltener Schichtaufbau aus wärmeabgebenden Radiatorelementen und dazwischen angeordneten wärmeerzeugenden Elementen umfassend zwischen parallelen Kontaktstreifen angeordneten PTC-Heizelementen vorgesehen ist.

Eine derartige elektrische Heizeinrichtung ist beispielsweise aus der gattungsgemäßen EP 1 457 367, sowie aus DE 199 11 547, US-5,854,471, EP-0 350 528 oder DE 197 06 199 bekannt. Bei diesem Stand der Technik ist der Schichtaufbau unter Federvorspannung in dem Rahmen gehalten. Diese Art der Halterung des aus wärmeerzeugenden Elementen und wärmeabgebenden Elementen, die auch als Radiatorelemente bezeichnet werden, gebildeten Heizblocks hat sich in der Praxis durchgesetzt. Es sind aber auch alternative Ausführungsformen bekannt, bei denen die einzelnen Elemente des Heizblocks verklebt und in dem Rahmen gehalten sind. Im letztgenannten Fall bildet der Rahmen im wesentlichen die Anlagefläche für Dichtränder von Luftführungskanälen, beispielsweise in einem KFZ, durch welche kalte Luft in Richtung auf die elektrische Heizeinrichtung geführt und die von der elektrischen Heizeinrichtung erwärmte warme Luft abgeführt wird. Diese Kanäle liegen üblicherweise dichtend an den äußeren, einander gegenüberliegenden Rahmenflächen des Rahmens an. Im Falle einer Federvorspannung des Heizblocks dient der Rahmen auch der Wiederlagerung der Federkraft. Diese Feder kann - wie aus der US-5,854,471 bekannt - als integraler Bestandteil des Heizblocks ausgebildet sein. Dabei wird die Feder mit Rücksicht auf eine gute Wärmeabgabe der von den wärmeerzeugenden Elementen erzeugten Wärmeleistung an den durch den Rahmen hindurchgeführten Luftstrom benachbart zu wärmeabgebenden Radiatorelementen angeordnet. Die andere mögliche Alternative bei einer Ausbildung der Feder als integraler Bestandteil des Heizblocks ist aus der DE 199 11 547 bekannt. Auch ist es möglich, die Feder im Bereich der Rahmenschenkel vorzusehen (DE 197 06 199), so dass der von dem Rahmen aufgespannte Innenraum im wesentlichen ausschließlich für die Aufnahme des Heizblocks zur Verfügung steht.

Elektrische Heizeinrichtungen der gattungsgemäßen Art kommen insbesondere in Kraftfahrzeugen zum Einsatz. Dabei werden für verschiedene Automobile elektrische Heizeinrichtungen mit unterschiedlichen elektrischen Heizleistungen hergestellt, was jeweils eine Anpassung der Rahmengeometrie erforderlich macht. Zwar besteht die Möglichkeit, die einzelnen Schenkel der Rahmen als modulare Bauteile zu fügen und mit unterschiedlicher Länge und einfachen Verbindungen an den Eckpunkten des Rahmens auszubilden (vgl. DE 199 11 547). Bei der Massenherstellung von elektrischen Heizeinrichtungen bleiben bei dieser Ausgestaltung der Heizeinrichtung indes Kostenvorteile ungenutzt.

Der vorerwähnte Stand der Technik betrifft jeweils elektrische Heizeinrichtungen, bei denen der Schichtaufbau unter Federvorspannung In dem Rahmen gehalten ist, Davon unterscheidet sich grundsätzlich eine Heizanordnung, wie sie aus der EP 1 621 378 A1, einem Stand der Technik nach Art. 54(3) EPÜ beschrieben ist und bei welcher die einzelnen PCT-Elemente mit den stromzuführenden Kontaktblechen verklebt bzw. verlötet werden.

Der vorliegenden Erfindung liegt das Problem zugrunde, eine gattungsgemäße Heizeinrichtung zu schaffen, die sich einfach und kostengünstig an verschiedene Heizleistungen anpassen lässt.

Zur Lösung des obigen Problems wird mit der vorliegenden Erfindung eine elektrische Heizeinrichtung mit den Merkmalen von Anspruch 1 vorgeschlagen. Diese unterscheidet sich von dem gattungsbildenden Stand der Technik durch wenigstens ein in dem Rahmen aufgenommenes Platzhalterelement.

Das Platzhalterelement ist ein bei wärmemäßiger Betrachtung der Heizeinrichtung im wesentlichen unwirksames Element. Die Wahl eines geeigneten Platzhalterelementes wird vornehmlich durch Kostenüberlegungen bestimmt. Das Platzhalterelement ist weder ein wärmeerzeugendes Element, noch hat es eine den Radiator- bzw. wärmeabgebenden Elementen entsprechende Eignung zur Wärmeabgabe an die Luft. Allerdings kann sich das Platzhalterelement aufgrund von Wärmeleitung in der Ebene des Heizblockes erwärmen. Da sich das Platzhalterelement in dem Innenraum des Rahmens befindet und dementsprechend von der durch den Rahmen durchströmenden Luft angeströmt wird, kann die Erwärmung des Platzhalterelementes auch in geringem Maße zur Wärmeabgabe der elektrischen Heizeinrichtung beitragen.

Das Platzhalterelement der erfindungsgemäßen elektrischen Heizeinrichtung befindet sich innerhalb des Rahmens, d.h. liegt im Innenraum des Rahmens frei und wird von der den Rahmen durchströmenden Luft angeströmt. Das Platzhalterelement kann am Rand des Heizblockes, d.h. unmittelbar zwischen den wärmeerzeugenden und wärmeabgebenden Elementen und einem Schenkel des Rahmens vorgesehen sein. Alternativ kann das Platzhalterelement auch integraler Bestandteil des Heizblocks sein. Es können ein oder mehrere Platzhalterelemente vorgesehen sein.

Bei der Herstellung von gattungsgemäßen elektrischen Heizeinrichtungen werden üblicherweise Radiatorelemente identischer Abmessungen und wäremerzeugende Elemente identischer Abmessung in den Rahmen eingebaut, wobei sich regelmäßig Radiatorelemente und wärmeerzeugende Elemente abwechseln. Mitunter können auch die wärmeerzeugenden Elemente durch einen oder mehrere Trägerstreifen ersetzt werden, deren Abmessung im wesentlichen den Abmessungen der wärmeerzeugenden Elemente entspricht, die jedoch keine PTC-Heizelemente enthalten und deren Hauptfunktion die Schaffung einer ebenen Anlagefläche für benachbarte Radiatorelemente ist (vgl. EP-0 350 528). Danach ergibt sich in Breitenrichtung der länglichen Radiator- und wärmeabgebende Elemente und in der Ebene des Heizblocks ein gleichmäßiges Raster aus Radiatorelementen und dazwischen angeordneten Bändern und das Platzhalterelement ist vorzugsweise so ausgebildet, dass es in dieses Raster passt. Hierzu kann das Platzhalterelement in Breitenrichtung der Breite eines Radiatorelements oder der kumulierten Breite eines Radiatorelementes und eines wärmeerzeugenden Elementes entsprechen. Die Gesamtbreite des Platzhalterelementes kann sich auch zusammensetzen aus der Breite eines Radiatorelementes und einer Breite eines Teils des wärmeerzeugenden Elementes, beispielsweise eines Blechbandes oder eines Blechbandes und der Lage der PTC-Heizelemente. Abhängig von der gewünschten Wärmeleistung kann der Innenraum des Rahmens durch Austausch eines Radiatorelementes und/oder eines wärmeerzeugenden Elementes und Einsetzen eines Platzhalterelementes variierend bei unverändertem Rahmen befüllt werden. Eine besonders hohe Flexibilität bei der Anpassung der Heizleistung wird dadurch erzielt, dass sowohl ein der Breite des wärmeerzeugenden Elementes als auch ein anderes der Breite des Radiatorelementes entsprechendes Platzhalterelement zur Verfügung steht. Dementsprechend kann die elektrische Heizvorrichtung unter Beibehaltung des üblicherweise mittels Kunststoffspritzguss hergestellten Rahmens nach Art eines Baukastensystems an die gewünschte Heizleistung angepasst werden.

Weitere Einzelheiten, Vorteile und Merkmale der vorliegenden Erfindung ergeben sich aus der nachfolgenden Beschreibung von Ausführungsbeispielen in Verbindung mit der Zeichnung. In dieser zeigen:
- Figur 1: eine perspektivische Seitenansicht eines ersten Ausführungsbeispiels einer erfindungsgemäßen Heizeinrichtung;
- Figur 2: das Platzhalterelement des in Figur 1 gezeigten Ausführungsbeispiels;
- Figur 3: das in Figur 1 gezeigte Ausführungsbeispiel bei teilweise weggeschnittenem Rahmen;
- Figur 4: eine perspektivische Seitenansicht eines weiteren Ausführungsbeispiels der erfindungsgemäßen Heizeinrichtung;
- Figur 5: das in Figur 4 gezeigte Ausführungsbeispiel in Längsschnittansicht bei teilweise weggeschnittenem Rahmen;
- Figur 6: eine perspektivische Seitenansicht eines dritten Ausführungsbeispiels der erfindungsgemäßen Heizeinrichtung; und
- Figur 7: eine perspektivische Seitenansicht eines vierten Ausführungsbeispiels der erfindungsgemäßen Heizeinrichtung.

In den Figuren 1 bis 3 ist ein erstes Ausführungsbeispiel einer erfindungsgemäßen Heizeinrichtung gezeigt, deren Aufbau dem in den früheren Patentanmeldungen der Anmelderin EP-1 432 287 A1 bzw. EP-04 002 958 beschriebenen Aufbau entsprechen kann. Die elektrische Heizvorrichtung weist einen ebenen Rahmen 2, bestehend aus zwei zusammengeklipsten Kunststoff-Rahmenhälften 4a, 4b auf, an dessen einer Stirnseite ein Flanschelement 6 mit einstückig ausgebildetem Steckergehäuse 8 angeklipst ist. Der Rahmen 2 bildet an seinem äußeren Rand umlaufende, sich parallel zu der Rahmenebene erstreckende Anlageflächen 10 aus, durch welche der Rahmen 2 an Kanalenden eines nicht dargestellten Lüftungskanals, beispielsweise eines KFZ anschließbar ist. Diese Anlageflächen 10 dienen als Dichtflächen für die gegenüberliegenden Enden des Lüftungskanals, in welchen die elektrische Heizeinrichtung eingeschoben ist. Die Anlageflächen 10 begrenzen einen Innenraum 12, der den maximal verfügbaren Bauraum zur Ausbildung eines Heizblocks 14 in dem Rahmen 2 vorgibt.

Der Heizblock 14 besteht aus länglichen Elementen, nämlich zum Einen wärmeerzeugenden Elementen 16, die durch mehrere in einer Ebene hintereinander liegende PTC-Heizelemente 18, die jeweils zwischen parallelen Blechstreifen 20 angeordnet sind, gebildet sind. Darüber hinaus umfasst der Heizblock 14 aus mäandrierend gebogenen Blechstreifen 20 gebildete wärmeabgebende Radiatorelemente 22. Die wärmeerzeugenden Elemente 16 und die Radiatorelemente 22 sind im wesentlichen mit gleicher Länge und mit gleicher Dicke (Abmessung rechtwinklig zur Rahmenebene) ausgebildet. Der Heizblock liegt vorzugsweise lediglich in Breitenrichtung gegen die Innenseite des Rahmens 2 an. Vorliegend wird der Heizblock 14 in dem Rahmen unter Vorspannung einer in den Rahmen 2 integrierten Feder 24 gehalten, die detailliert in der Europäischen Patentanmeldung 04 002 958 beschrieben ist.

Der Rahmen 2 weist an seinen Seitenflächen eine Gitterstruktur 26 mit sich rechtwinklig erstreckenden Längs- und Querstegen auf. Die Gitterstruktur 26 ist derart ausgebildet, dass die Längsstreben mit den wärmeerzeugenden Elementen 16 fluchten. Die wärmeabgebenden Radiatorelemente 22 liegen über durch die Gitterstruktur 26 gebildete Fenster beidseitig zu den Außenseiten des Rahmens 2 frei.

Bei dem in Figur 1 gezeigten Ausführungsbeispiel wird die zur Wärmeabgabe an die den Rahmen 2 durchströmende Luft ein Heizblock gebildet, der lediglich in den untersten fünf Fensterreihen der Gitterstruktur 26 vorgesehen ist. Nur dort befinden sich Radiatorelemente 22. Die oberste Reihe des Schichtaufbaus wird durch ein Platzhalterelement 28 gebildet, welches als separates Bauteil vorgesehen ist (vgl. Figur 2) und welches an seiner einen Längsseite an dem Heizblock 14 und an seiner anderen Längsseite gegen die in dem Rahmen 2 gehaltene Feder 24 anliegt.

Das Platzhalterelement 28 wird vorliegend durch ein Kunststoffspritzgussteil gebildet, welches eine Wabenstruktur 30 aufweist, die in Figur 2 näher gezeigt ist. Die Wabenstruktur 30 weist einen Längssteg 32 und eine Vielzahl von Querstegen 34 auf, welche an korrespondierend zu den Querstegen der Gitterstruktur 26 vorgesehenen Stellen verbreitert sind. Die Querstege 34 entsprechen dort in ihrer Breite den Querstegen der Gitterstruktur 26. Die Waben der Wabenstruktur 30 weisen Luftdurchtrittsöffnungen 36 auf, die in Durchströmungsrichtung der Luft durchgehend ausgebildet sind, so dass den Rahmen durchströmende Luft auch durch das Platzhalterelement 28 durch die elektrische Heizeinrichtung hindurchgeführt werden kann. Die Dimensionierung der Wabenstruktur 30 ist vorzugsweise so ausgewählt, dass diese dem durch den Rahmen hindurchgeführten Luftstrom im wesentlichen den gleichen Luftwiderstand entgegensetzt, wie ein Radiatorelement 22. Hierdurch werden in allen Teilen des von der Luft durchströmten Schichtaufbaus gleiche strömungstechnische Bedingungen geschaffen, was im Hinblick auf eine einfache wärmemäßige Auslegung der elektrischen Heizeinrichtung zu bevorzugen ist.

Bei dem in den Figuren 1 bis 3 gezeigten Ausführungsbeispiel wird der zur Aufnahme von wärmeerzeugenden Elementen 16 und wärmeabgebenden Radiatorelementen 22 verfügbare Bauraum durch das Platzhalterelement 28 in Querrichtung des Schichtaufbaus verringert. Das Platzhalterelement 28 hat eine im wesentlichen der Länge der Radiatorelemente 22 bzw. der wärmeerzeugenden Elemente 16 entsprechende Länge. Auch die Dicke des Platzhalterelementes 28, d.h. die Erstreckung desselben in Durchströmungsrichtung der Luft entspricht im wesentlichen der Dicke eines Radiatorelementes 22 bzw. eines wärmeerzeugenden Elementes 16, welches mit seinen Blechstreifen 20 in der Praxis zur Ausbildung von die Enden eines Radiatorelementes 22 umfassenden Rändern üblicherweise ein wenig dicker als das Radiatorelement 22 ausgebildet ist. Bei dem gezeigten Ausführungsbeispiel ist das Platzhalterelement 28 anstelle eines wärmeabgebenden Elementes 22 und Teile eines wärmeerzeugenden Elementes 16 vorgesehen. Zwischen dem Platzhalterelement 28 und dem benachbarten Radiatorelement 22 befindet sich lediglich ein Blechstreifen 20, der zu einer von dem Flanschelement 6 aufgenommenen Leiterplatte seitlich aus dem Schichtaufbau zur Ausbildung eines Anschlusselementes herausgeführt ist. Folglich hat das Platzhalterelement 28 eine Dicke, die der kumulierten Dicke eines Radiatorelementes 22, eines Blechstreifens 20 und der Lage der PTC-Heizelemente 18 entspricht. Das Platzhalterelement 28 bildet an seinen jeweiligen, in Dickenrichtung vorgesehenen Längsseiten ebene Anlageflächen aus, an denen der Blechstreifen 20 bzw. die Feder 24 flächig anliegen.

Die Figuren 4 und 5 zeigen ein zweites Ausführungsbeispiel einer erfindungsgemäßen elektrischen Heizeinrichtung, welches in seinem grundsätzlichen Aufbau dem zuvor unter Bezugnahme auf die Figuren 1 bis 3 erläutert worden ist. Gleiche Bauteile sind mit gleichen Bezugszeichen gekennzeichnet.

Das in den Figuren 4 und 5 gezeigte Ausführungsbeispiel unterscheidet sich im wesentlichen lediglich dadurch von dem vorher diskutierten Ausführungsbeispiel, dass das Platzhalterelement 28 in der Mitte des Schichtaufbaus, d.h. als integraler Bestandteil des Heizblocks 14 vorgesehen ist. Die Länge und Breite des Platzhalterelementes 28 entspricht den jeweiligen Abmessungen des zuvor diskutierten Ausführungsbeispiels. An den gegenüberliegenden, senkrecht zu der Ebene des Heizblocks 14 sich erstreckenden Seitenflächen liegt zum Einen ein Blechstreifen 20 an. Dieser Blechstreifen 20 bildet die in Bezug auf Figur 4, 5 gezeigte Anordnung den unteren Nachbarn des Platzhalterelementes 28 aus. An der anderen Seite des unteren Blechstreifens 20 liegt ein Radiatorelement 22 an. Benachbart zu der oberen Längsseite des Platzhalterelementes 28 befindet sich zum Anderen ein weiterer Blechstreifen 20, der wiederum auf seiner gegenüberliegenden Längsseite die Anlagefläche für PTC-Heizelemente 18 ausbildet. Während also die untere Längsseite des Platzhalterelementes 28 lediglich zur elektrischen Kontaktierung des benachbarten Radiatorelementes 22 unter Zwischenlage eines Blechstreifens 20 an diesem Radiatorelement 22 anliegt, befindet sich auf der gegenüberliegenden Seite ein vollständiges wärmeerzeugendes Element 16. Die Breite des Platzhalterelementes 28 entspricht im wesentlichen der Breite eines Radiatorelementes 22. Die Dicke des unteren Blechstreifens 20 trägt im wesentlichen nichts zur der Gesamtdicke des Schichtaufbaus bei und kann ohne weiteres durch den Federweg der beiden Federn 24 kompensiert werden. Folglich ist es nicht zwingend notwendig, die Stärke einer Teilschicht des wärmeerzeugenden Elementes, insbesondere eines Blechstreifens 20 bei der Auslegung des Platzhalterelementes 28 in Breitenrichtung des Schichtaufbaus, zumindest in den Fällen zu berücksichtigen, in denen der Schichtaufbau durch eine oder durch mehrere Federn unter Vorspannung in dem Rahmen geklemmt ist. Es hat sich vielmehr gezeigt, dass das Platzhalterelement 28 vorzugsweise mit einer der Breite des Radiatorelementes 22 entsprechenden Breite ausgebildet werden sollte. Ein eventueller Toleranzausgleich kann durch die Feder 24 bewirkt werden. Alternativ können bei einem Schichtaufbau mit zu geringer Dicke auch weitere Blechstreifen in den Rahmen 2 eingelegt werden, die lediglich der geringfügigen Verbreiterung des Schichtaufbaus dienen.

Bei dem Ausführungsbeispiel der Figuren 4 und 5 befindet sich das Platzhalterelement in der Mitte des Schichtaufbaus und dient - wie Figur 5 zu entnehmen - der elektrischen Isolation von verschiedenen Heizkreisen innerhalb des Heizblocks 14. Wie insbesondere Figur 5 zu entnehmen, weist der oberhalb des Platzhalterelementes 28 angeordnete Teil des Heizblocks 14 zwei in Figur 5 nach links aus dem Heizblock 14 heraustretende Kontaktelemente 17 auf, die einem einzigen Heizkreis 15 innerhalb des Rahmens 2 zugeordnet sind. Als Heizkreis 15 wird eine separat zu steuernde bzw. zu regelnde Untereinheit des Heizblocks 14 verstanden. Die zugeordneten Steuer bzw. Regelelemente können beispielsweise direkt an dem Rahmen 2 angeschlossen sein. Durch das Platzhalterelement wird vorliegend der obere Heizkreis 15a von dem unteren Heizkreis elektrisch und wärmemäßig getrennt, was bedeutet, dass im wesentlichen keine Wärmeleitung in der durch den Rahmen 2 aufgespannten Ebene quer zu den Lagen des Schichtaufbaus zwischen dem einen Heizblock 15a und dem anderen Heizblock 15b geleitet wird. Das Platzhalterelement 28 ist dementsprechend vorzugsweise aus einem elektrisch und/oder einem thermisch isolierenden Material gebildet.

Bei dem in den Figuren 1 bis 5 gezeigten Ausführungsbeispiel handelt es sich bei dem Platzhalterelement um ein spritzgegossenes Kunststoffteil, welches den zur Aufnahme von wärmeerzeugenden Elementen 16 und wärmeabgebenden Elementen 22 in dem Rahmen vorgesehenen Bauraum um etwa 17% verringert, und zwar in Querrichtung des Schichtaufbaus, d.h. in Breitenrichtung. Bei dem gezeigten Ausführungsbeispiel wird dieser Bauraum im wesentlichen durch die gegenüberliegenden Ränder der Anlageflächen 10 gebildet, da die Feder 24 integraler Bestandteil des Rahmens 2 und zwischen den Rahmenhälften 4a, 4b aufgenommen ist. Bei alternativen Ausführungsformen, bei denen beispielsweise die Feder integraler Bestandteil des Heizblocks 14 ist, wird der hier maßgebliche Bauraum durch die einander gegenüberliegenden Seitenflächen des Rahmens 4 gebildet.

In Figur 7 ist schließlich ein weiteres Ausführungsbeispiel gezeigt bei welchem der zur Aufnahme von wärmeerzeugenden Elementen 16 und wärmeabgebenden Elementen 22 in dem Rahmen vorgesehene Bauraum in Längsrichtung des Schichtaufbaus durch zwei an der Stirnseite des Heizblocks 14 angeordnete Platzhalterelemente 40 verringert wird.

Das Vorsehen oder Entnehmen der Platzhalterelemente 40 erfordert dementsprechend eine längenmäßige Anpassung der einzelnen Lagen des Schichtaufbaus und somit eine Modifikation an den die jeweiligen Lagen vorbereitenden Anlagenteile einer Vorrichtung zur Herstellung der elektrischen Heizeinrichtung. Alternativ kann auch daran gedacht werden, die einzelnen Elemente des Schichtaufbaus in Längenrichtung desselben unterteilt auszubilden und an den Schnittstellen, die vorzugsweise hinter den Querstegen der Gitterstruktur 16 liegen, elektrisch und/oder wärmeleitmäßig miteinander zu verbinden. Bei einem solchen modularen Aufbau kann ohne großen Aufwand auch der vorgesehene Bauraum in Längsrichtung des Schichtaufbaus durch ein oder mehrere, vorzugsweise an dem Raster der Gitterstruktur 26 angepasste Platzhalterelemente verändert werden.

Die vorliegende Erfindung ist nicht auf die gezeigten Ausführungsbeispiele beschränkt. Allerdings wird bei der Ausbildung der erfindungsgemäßen elektrischen Heizeinrichtung für Heizeinrichtungen mit unterschiedlicher Heizleistung ein Rahmen verwendet, der identische Außenabmessungen aufweist. Der Rahmen kann zur Verminderung des effektiven Bauraums zur Aufnahme eines Heizblockes ein oder mehrere Platzhalterelemente enthalten. Hierdurch wird der Bauraum vermindert, ohne dass es erforderlich ist, die Außenabmessungen des Rahmens zu verändern. Es lassen sich somit sehr wirtschaftlich elektrische Heizeinrichtungen mit unterschiedlichen Heizleistungen herstellen. Gedacht ist derzeit insbesondere an Heizeinrichtungen als Zuheizer für ein Kraftfahrzeug mit mittleren Heizleistungen von etwa 700 bis 1200 W.

Praktische Versuche haben gezeigt, dass die Platzhalterelemente bis zu 50% des Innenraums des Rahmens einnehmen können. Sofern die Platzhalterelemente Luftdurchtrittsöffnungen aufweisen, kann mit den Platzhalterelementen über eine Durchmischung von durch den Heizblock hindurchtretender erwärmter Luft und durch die Platzhalterelemente hindurchtretender kalter Luft die gewünschte Endtemperatur des Luftstromes stromabwärts der elektrischen Heizeinrichtung eingestellt werden. Darüber hinaus lässt sich ein den heißen Luftstrom umhüllender Kaltluftstrom erzeugen, durch den die Kunststoffteile des stromabwärts der Heizeinrichtung vorgesehenen Luftkanals thermisch geschützt werden, sofern das oder die Platzhalterelemente voll- oder teilumfänglich am äußeren Rand der Innenfläche des Rahmens vorgesehen sind.

### Bezugszeichenliste

- 2: Rahmen
- 4a: Kunststoff-Rahmenhälfte
- 4b: Kunststoff-Rahmenhälfte
- 6: Flanschelement
- 8: Steckergehäuse
- 10: Anlageflächen
- 12: Innenraum
- 14: Heizblock
- 15: Heizkreis
- 16: wärmeerzeugendes Element
- 17: Kontaktelement
- 18: PTC-Heizelement
- 20: Blechstreifen
- 22: Radiatorelement
- 24: Feder
- 26: Gitterstruktur
- 28: Platzhalterelement
- 30: Wabenstruktur
- 32: Längssteg
- 34: Quersteg
- 36: Luftdurchtrittsöffnung
- 40: Platzhalterelement zur Verringerung des Bauraums in Längsrichtung des Schichtaufbaus

## Patentansprüche

1. Elektrische Heizeinrichtung, insbesondere für ein Kraftfahrzeug, mit einem Rahmen (2) in dem ein Schichtaufbau aus wärmeabgebenden Elementen (22) und dazwischen angeordneten wärmeerzeugenden Elementen (16), der zwischen parallelen Kontaktstreifen (20) angeordnete PTC-Heizelemente (18) umfasst, vorgesehen und unter Federvorspannung in dem Rahmen (2) gehalten ist,
**gekennzeichnet durch**
wenigstens ein in dem Rahmen (2) aufgenommenes Platzhalterelement (28).

2. Elektrische Heizeinrichtung nach Anspruch 1, **dadurch gekennzeichnet, dass** ein zur Aufnahme von wärmeerzeugenden Elementen (16) und wärmeabgebenden Elementen (22) in dem Rahmen (2) vorgesehener Bauraum durch das Platzhalterelement (28) in Längsrichtung des Schichtaufbaus verringert ist.

3. Elektrische Heizeinrichtung nach Anspruch 1 oder 2, **dadurch gekennzeichnet, dass** ein zur Aufnahme von wärmeerzeugenden Elementen (16) und wärmeabgebenden Elementen (22) in dem Rahmen (2) vorgesehener Bauraum durch das Platzhalterelement (28) in Querrichtung des Schichtaufbaus verringert ist.

4. Elektrische Heizeinrichtung nach einem der vorherigen Ansprüche, **dadurch gekennzeichnet, dass** ein zur Aufnahme von wärmeerzeugenden Elementen (16) und wärmeabgebenden Elementen (22) in dem Rahmen (2) vorgesehener Bauraum durch das Platzhalterelement (28) um bis zu 50% verringert ist.

5. Elektrische Heizeinrichtung nach einem der vorherigen Ansprüche, **dadurch gekennzeichnet, dass** ein zur Aufnahme von wärmeerzeugenden Elementen (16) und wärmeabgebenden Elementen (22) in dem Rahmen (2) vorgesehener Bauraum durch das Platzhalterelement (28) um wenigstens 10%, vorzugsweise 20% verringert ist.

6. Elektrische Heizeinrichtung nach einem der vorherigen Ansprüche, **dadurch gekennzeichnet, dass** das Platzhalterelement (28) anstelle eines wärmeabgebenden Elementes (22) und/oder eines wärmeerzeugenden Elementes (16) und/oder anstelle von Teilschichten desselben vorgesehen ist.

7. Elektrische Heizeinrichtung nach einem der vorherigen Ansprüche, **dadurch gekennzeichnet, dass** das Platzhalterelement (28) in Breitenrichtung der Elemente des Schichtaufbaus dieselbe Breite wie ein wärmeabgebendes Element (22) und/oder ein wärmeerzeugendes Element (16) und/oder Teilschichten desselben hat.

8. Elektrische Heizeinrichtung nach einem der vorherigen Ansprüche, **dadurch gekennzeichnet, dass** das Platzhalterelement (28) eine im wesentlichen der Dicke des Schichtaufbaus entsprechende Dicke aufweist.

9. Elektrische Heizeinrichtung nach einem der vorherigen Ansprüche, **dadurch gekennzeichnet, dass** das Platzhalterelement (28) in im wesentlichen den Abmessungen des wärmeabgebenden Elementes (22) entsprechenden Abmessungen ausgebildet ist.

10. Elektrische Heizeinrichtung nach einem der vorherigen Ansprüche, **dadurch gekennzeichnet, dass** der Schichtaufbau mehrere identisch dimensionierte wärmeabgebende Elemente (22) aufweist und identisch dimensionierte wärmeerzeugende Elemente (16) aufweist und dass jedes der Platzhalterelemente (28) im wesentlichen mit den Abmessungen des wärmeabgebenden Elementes (22) und/oder des wärmeerzeugenden Elementes (16) und/oder Teilschichten desselben ausgebildet ist.

11. Elektrische Heizeinrichtung nach einem der vorherigen Ansprüche, **dadurch gekennzeichnet, dass** das Platzhalterelement (28) aus einem elektrisch und/oder thermisch isolierenden Material gebildet ist.

12. Elektrische Heizeinrichtung nach einem der vorherigen Ansprüche, **dadurch gekennzeichnet, dass** das Platzhalterelement (28) aus Kunststoff ausgebildet ist.

13. Elektrische Heizeinrichtung nach einem der vorherigen Ansprüche, **dadurch gekennzeichnet, dass** mehrere separate Heizkreise mit wärmeerzeugenden Elementen vorgesehen sind und dass zwischen den wärmeerzeugenden Elementen separater Heizkreise wenigstens ein Platzhalterelement (28) angeordnet ist.

14. Elektrische Heizeinrichtung nach einem der vorherigen Ansprüche, **dadurch gekennzeichnet, dass** das Platzhalterelement (28) als Teil des aus Kunststoff gebildeten Rahmens (2) ausgebildet ist.

15. Elektrische Heizeinrichtung nach einem der vorherigen Ansprüche, **dadurch gekennzeichnet, dass** das Platzhalterelement (28) als separates Bauteil in den Schichtaufbau integriert ist.

16. Elektrische Heizeinrichtung nach einem der vorherigen Ansprüche, **dadurch gekennzeichnet, dass** das Platzhalterelement (28) mit Luftdurchtrittsöffnungen (36) versehen ist.

17. Elektrische Heizeinrichtung nach einem der vorherigen Ansprüche, **dadurch gekennzeichnet, dass** das Platzhalterelement (28) dem durch den Rahmen (2) hindurchgeführten Luftstrom im wesentlichen den gleichen Strömungswiderstand entgegensetzt wie ein wärmeabgebendes Element (22).

18. Elektrische Heizeinrichtung nach einem der vorherigen Ansprüche, **dadurch gekennzeichnet, dass** das Platzhalterelement (28) flächig an dem benachbarten Element (20, 22) des Schichtaufbaus anliegt.

## Claims

1. Electric heating device, in particular for a motor vehicle, having a frame (2), in which a laminated structure of heat-dissipating elements (22) with heat-generating elements (16) disposed therebetween, which comprises PTC heating elements (18) disposed between parallel contact strips (20), is provided and held under spring bias in the frame (2),
**characterized by**
at least one dummy element (28) that is accommodated in the frame (2).

2. Electric heating element according to claim 1, **characterized in that** an installation space provided for accommodating heat-generating elements (16) and heat-dissipating elements (22) in the frame (2) is reduced in longitudinal direction of the laminated structure by the dummy element (28).

3. Electric heating device according to claim 1 or 2, **characterized in that** an installation space provided for accommodating heat-generating elements (16) and heat-dissipating elements (22) in the frame (2) is reduced in transverse direction of the laminated structure by the dummy element (28).

4. Electric heating device according to one of the preceding claims, **characterized in that** an installation space provided for accommodating heat-generating elements (16) and heat-dissipating elements (22) in the frame (2) is reduced by up to 50% by the dummy element (28).

5. Electric heating device according to one of the preceding claims, **characterized in that** an installation space provided for accommodating heat-generating elements (16) and heat-dissipating elements (22) in the frame (2) is reduced by at least 10%, preferably 20% by the dummy element (28).

6. Electric heating element according to one of the preceding claims, **characterized in that** the dummy element (28) is provided instead of a heat-dissipating element (22) and/or a heat-generating element (16) and/or instead of partial layers thereof.

7. Electric heating device according to one of the preceding claims, **characterized in that** the dummy element (28) in width direction of the elements of the laminated structure has the same width as a heat-dissipating element (22) and/or a heat-generating element (16) and/or partial layers thereof.

8. Electric heating device according to one of the preceding claims, **characterized in that** the dummy element (28) has a thickness corresponding substantially to the thickness of the laminated structure.

9. Electric heating device according to one of the preceding claims, **characterized in that** the dummy element (28) is designed in dimensions corresponding substantially to the dimensions of the heat-dissipating element (22).

10. Electric heating device according to one of the preceding claims, **characterized in that** the laminated structure comprises a plurality of identically dimensioned heat-dissipating elements (22) and identically dimensioned heat-generating elements (16) and that each of the dummy elements (28) is designed substantially with the dimensions of the heat-dissipating element (22) and/or of the heat-generating element (16) and/or partial layers thereof.

11. Electric heating device according to one of the preceding claims, **characterized in that** the dummy element (28) is formed from an electrically and/or thermally insulating material.

12. Electric heating device according to one of the preceding claims, **characterized in that** the dummy element (28) is formed from plastics material.

13. Electric heating device according to one of the preceding claims, **characterized in that** a plurality of separate heating circuits are provided with heat-generating elements and that between the heat-generating elements of separate heating circuits at least one dummy element (28) is disposed.

14. Electric heating device according to one of the preceding claims, **characterized in that** the dummy element (28) is designed as part of the frame (2) formed from plastics material.

15. Electric heating device according to one of the preceding claims, **characterized in that** the dummy element (28) is integrated as a separate component into the laminated structure.

16. Electric heating device according to one of the preceding claims, **characterized in that** the dummy element (28) is provided with air through-holes (36).

17. Electric heating device according to one of the preceding claims, **characterized in that** the dummy element (28) offers substantially the same flow resistance to the air stream passing through the frame (2) as a heat-dissipating element (22).

18. Electric heating device according to one of the preceding claims, **characterized in that** the dummy element (28) lies flat against the adjacent element (20, 22) of the laminated structure.

## Revendications

1. Appareil de chauffage électrique, en particulier pour un véhicule automobile, avec un cadre (2), dans lequel une structure à couches composée d'éléments (22) exothermiques et d'éléments (16) calorifiques disposés entre ceux-ci, qui comporte des éléments de chauffage à coefficient positif de température (18) disposés entre des bandes de contact (20) parallèles, est prévue et maintenue sous précontrainte de ressort dans le cadre (2),
**caractérisé par**
au moins un élément de remplacement (28) logé dans le cadre (2).

2. Appareil de chauffage électrique selon la revendication 1, **caractérisé en ce qu'**un espace de construction prévu pour recevoir des éléments (16) calorifiques et des éléments (22) exothermiques dans le cadre (2) est réduit par l'élément de remplacement (28) dans le sens longitudinal de la structure à couches.

3. Appareil de chauffage électrique selon la revendication 1 ou 2, **caractérisé en ce qu'**un espace de construction prévu pour recevoir des éléments (16) calorifiques et des éléments (22) exothermiques dans le cadre (2) est réduit par l'élément de remplacement (28) dans le sens transversal de la structure à couches.

4. Appareil de chauffage électrique selon l'une quelconque des revendications précédentes, **caractérisé en ce qu'**un espace de construction prévu pour recevoir des éléments (16) calorifiques et des éléments (22) exothermiques dans le cadre (2) est réduit par l'élément de remplacement (28) de 50 % au maximum.

5. Appareil de chauffage électrique selon l'une quelconque des revendications précédentes, **caractérisé en ce qu'**un espace de construction prévu pour recevoir des éléments (16) calorifiques et des éléments (22) exothermiques dans le cadre (2) est réduit par l'élément de remplacement (28) d'au moins 10 %, de préférence 20 %.

6. Appareil de chauffage électrique selon l'une quelconque des revendications précédentes, **caractérisé en ce que** l'élément de remplacement (28) est prévu à la place d'un élément (22) exothermique et/ou d'un élément (16) calorifique et/ou à la place de couches partielles de celui-ci.

7. Appareil de chauffage électrique selon l'une quelconque des revendications précédentes, **caractérisé en ce que** l'élément de remplacement (28) dans le sens de la largeur des éléments de la structure à couches présente la même largeur qu'un élément (22) exothermique et/ou un élément (16) calorifique et/ou des couches partielles de celui-ci.

8. Appareil de chauffage électrique selon l'une quelconque des revendications précédentes, **caractérisé en ce que** l'élément de remplacement (28) présente une épaisseur correspondant essentiellement à l'épaisseur de la structure à couches.

9. Appareil de chauffage électrique selon l'une quelconque des revendications précédentes, **caractérisé en ce que** l'élément de remplacement (28) est réalisé dans des dimensions correspondant essentiellement aux dimensions de l'élément (22) exothermique.

10. Appareil de chauffage électrique selon l'une quelconque des revendications précédentes, **caractérisé en ce que** la structure à couches présente plusieurs éléments (22) exothermiques de dimensions identiques et présente des éléments (16) calorifiques de dimensions identiques et **en ce que** chacun des éléments de remplacement (28) est réalisé essentiellement avec les dimensions de l'élément (22) exothermique et/ou de l'élément (16) calorifique et/ou des couches partielles de celui-ci.

11. Appareil de chauffage électrique selon l'une quelconque des revendications précédentes, **caractérisé en ce que** l'élément de remplacement (28) est constitué d'une matière isolante électriquement et/ou thermiquement.

12. Appareil de chauffage électrique selon l'une quelconque des revendications précédentes, **caractérisé en ce que** l'élément de remplacement (28) est réalisé en matière plastique.

13. Appareil de chauffage électrique selon l'une quelconque des revendications précédentes, **caractérisé en ce que** plusieurs circuits de chauffage séparés avec des éléments calorifiques sont prévus et **en ce qu'**au moins un élément de remplacement (28) est disposé entre les éléments calorifiques de circuits de chauffage séparés.

14. Appareil de chauffage électrique selon l'une quelconque des revendications précédentes, **caractérisé en ce que** l'élément de remplacement (28) est réalisé comme une partie du cadre (2) constitué de matière plastique.

15. Appareil de chauffage électrique selon l'une quelconque des revendications précédentes, **caractérisé en ce que** l'élément de remplacement (28) est intégré comme un composant séparé dans la structure à couches.

16. Appareil de chauffage électrique selon l'une quelconque des revendications précédentes, **caractérisé en ce que** l'élément de remplacement (28) est pourvu d'ouvertures de passage d'air (36).

17. Appareil de chauffage électrique selon l'une quelconque des revendications précédentes, **caractérisé en ce que** l'élément de remplacement (28) oppose au courant d'air passé au travers du cadre (2) essentiellement la même résistance à l'écoulement qu'un élément (22) exothermique.

18. Appareil de chauffage électrique selon l'une quelconque des revendications précédentes, **caractérisé en ce que** l'élément de remplacement (28) s'applique à plat contre l'élément (20, 22) contigu de la structure à couches.
